# FASCICULE DE BREVET EUROPEEN

(11) **EP 2 960 400 B1**
(45) Date de publication et mention de la délivrance du brevet: **16.11.2016**
(21) Numéro de dépôt: 14173562.1
(22) Date de dépôt: 23.06.2014
(51) Int. Cl.: E04H 4/08, E04H 4/10

(54) **Installation de couverture de piscine avec un tambour enrouleur**
Aufrollbare Abdeckung für ein Schwimmbecken
Wound-up swimming-pool covering

(43) Date de publication de la demande: 30.12.2015
(73) Titulaire: Procopi, 35650 Le Rheu (FR)
(72) Inventeur: Bourgeois, Loësia Coralie, 35135 Chantepie (FR); Bourgeois, Jocelyn, 35135 Chantepie (FR)
(74) Mandataire: Regimbeau

(56) Documents cités:
- AT-B- 316 070
- FR-A1- 2 576 953

## Description

### DOMAINE TECHNIQUE GENERAL

La présente invention concerne une installation de couverture de piscine pour une piscine enterrée dans le sol, ainsi qu'un dispositif d'entrainement d'un tambour enrouleur pour cette couverture.

Elle s'applique plus particulièrement à une installation, dans laquelle la couverture de piscine est disposée sur un tambour enrouleur, destiné à être immergé à une extrémité de la piscine, plus précisément dans une portion de celle-ci, dénommée "fosse à volet".

### ETAT DE L'ART

Un tambour enrouleur comprend un axe central qui possède un axe de rotation horizontal, disposé transversalement entre les deux parois latérales de la piscine ou de la fosse à volet. Les extrémités de cet axe sont guidées en rotation par des paliers appropriés, prévus sur des supports ou dans les parois latérales opposées de la fosse à volet.

Cet axe est entraîné en rotation, dans un sens ou dans l'autre, par un moteur d'entraînement, généralement électrique, piloté par un système de commande approprié, afin de dérouler ou, au contraire, d'enrouler la couverture pour recouvrir ou, inversement, découvrir la piscine. La couverture est en général composée d'une pluralité de lames flottantes se présentant sous la forme de profilés en matière plastique, accolés et articulés les uns aux autres.

Il existe principalement trois types de montage du moteur d'entraînement.

Selon un premier type de montage, le moteur d'entraînement électrique est un moteur tubulaire logé à l'intérieur même de l'axe du tambour d'enroulement, cet axe étant de forme tubulaire. Le stator est solidaire d'un élément fixe tandis que le rotor de ce moteur est solidaire de l'axe tubulaire.

Ce moteur électrique est donc immergé en permanence dans l'eau de la piscine, et doit de ce fait posséder une étanchéité parfaite. Par ailleurs, en cas de panne, il est nécessaire de démonter l'axe tubulaire du tambour pour avoir accès au moteur électrique, afin de le réparer ou de le remplacer, ce qui est long et coûteux.

Selon un deuxième type de montage, le moteur d'entraînement électrique est placé hors de l'eau, à l'air libre, dans une fosse sèche, qui est creusée dans le sol à l'extérieur de la piscine, en regard de l'une des parois latérales d'extrémité de la fosse à volet dans laquelle est logé le tambour enrouleur.

Une extrémité de l'axe du tambour traverse cette paroi latérale et débouche dans la fosse sèche où elle est raccordée au moteur électrique qui l'entraine en rotation. Le moteur est placé dans la fosse au même niveau que l'arbre.

On comprend aisément qu'un tel montage soit coûteux, puisqu'il oblige l'installateur de piscine à creuser une fosse sèche contiguë au fosse à volet de piscine proprement dit, afin d'y installer le moteur d'entraînement du tambour. Il est également nécessaire de faire des travaux de génie civil et de drainage du fond de cette fosse pour la rendre étanche, c'est-à-dire éviter que de l'eau ne stagne dans sa partie inférieure. De plus, la fosse n'est généralement pas à l'abri des inondations dues aux fuites ou débordements de la piscine et/ou aux intempéries qui risquent d'endommager le moteur électrique d'entraînement.

En outre, cette fosse doit être de dimensions conséquentes, puisqu'elle doit présenter une profondeur supérieure à celle à laquelle se trouve l'extrémité de l'axe du tambour enrouleur, afin de permettre un accès au moteur et même sous le moteur en cas de réparation ou de changement de celui-ci. La fosse doit également être plus large que le moteur pour permettre un accès latéral à celui-ci et qu'un homme puisse s'y glisser.

Le document FR 2 576 953 décrit une installation de couverture de piscine qui comprend, à côté de la fosse à volet recevant le tambour enrouleur pour couverture, un compartiment (fosse) ouvert à sa partie supérieure, dans lequel sont disposés le moteur et les moyens de liaison cinématique entre ce moteur et l'arbre du tambour enrouleur. Le moteur est disposé à la partie supérieure du compartiment.

Toutefois, comme on le voit clairement sur la figure 2 du document précité, cette installation nécessite toujours de creuser un compartiment de grandes dimensions pour y loger tous les éléments précités et pouvoir y accéder en cas de réparation.

Enfin, le document AT 316 070 décrit une installation de couverture de piscine pour une piscine enterrée dans le sol qui comprend une fosse de stockage d'un tambour enrouleur de la couverture, un moteur d'entraînement de ce tambour, des moyens de transmission (chaîne et roues dentées) du mouvement de rotation entre l'arbre moteur et un arbre solidaire du tambour, un manchon étanche à l'eau disposé dans l'une des parois de la fosse et au travers duquel passe un arbre situé dans le prolongement du tambour.

Toutefois, dans cette installation, le moteur, les moyens de transmission et l'arbre situé dans le prolongement du tambour sont disposés dans un logement étanche de grandes dimensions, c'est-à-dire dont le fond est situé plus profondément que le point le plus bas du volet lorsque ce dernier est complètement enroulé autour du tambour.

Une telle installation nécessite également de retirer une quantité de terre importante pour positionner ledit logement à côté du mur de la piscine. De ce fait, il est difficilement envisageable de mettre en place une telle installation de couverture de piscine sur une piscine déjà existante, sans dégrader les abords de celle-ci de façon dommageable.

### PRESENTATION DE L'INVENTION

L'invention a pour but de résoudre les inconvénients précités de l'état de la technique.

Elle a notamment pour objectif de fournir une installation qui permette de supprimer la réalisation d'une fosse sèche.

L'invention a également pour objectif de proposer une installation dans laquelle le motoréducteur qui entraine en rotation le tambour enrouleur puisse être accessible aisément en cas de réparation. De préférence, l'invention doit également permettre l'accessibilité à l'ensemble des organes de transmission.

A cet effet, l'invention concerne une installation de couverture de piscine, pour piscine enterrée dans le sol, comprenant :
- une fosse à volet à l'intérieur de laquelle est disposé un tambour enrouleur pour couverture de piscine, ce tambour étant disposé entre deux parois latérales de ladite fosse à volet perpendiculairement à celles-ci,
- un moteur d'entraînement dudit tambour, éventuellement muni d'un réducteur,
- des moyens de transmission du mouvement de rotation de l'arbre de sortie du moteur d'entraînement ou du réducteur, à un arbre, dit "de prolongement", solidaire de l'axe du tambour enrouleur,
- un manchon étanche à l'eau, disposé dans un passage traversant, ménagé dans l'une des parois latérales de la fosse à volet, dite "paroi traversée", l'arbre de prolongement étant logé dans ce manchon, le moteur, le réducteur et les moyens de transmission étant logés dans un ou plusieurs boîtiers de protection étanches à l'eau, le boitier contenant le moteur et le réducteur, dit "boitier de moteur", étant muni d'un couvercle d'accès, ce boitier de moteur étant enterré dans le sol du coté extérieur de ladite paroi traversée, de façon que ledit couvercle affleure au niveau du sol ou sous le revêtement de sol entourant la piscine.

Conformément à l'invention, le fond du boitier de moteur est situé à un niveau supérieur et distant du niveau de l'arbre du tambour enrouleur.

Par "niveau du sol", on entend "l'arase-bassin, c'est-à-dire le sol situé autour de la piscine.

L'invention concerne également un dispositif d'entrainement d'un tambour enrouleur pour couverture de piscine, ce tambour étant destiné à être disposé entre deux parois latérales d'une fosse à volet de piscine, perpendiculairement à celles-ci, ledit dispositif d'entrainement comprenant :
- un moteur d'entraînement dudit tambour, éventuellement muni d'un réducteur,
- des moyens de transmission du mouvement de rotation de l'arbre de sortie du moteur d'entraînement ou du réducteur, à un arbre dit "de prolongement", solidaire de l'axe du tambour enrouleur,
- un manchon étanche à l'eau recevant ledit arbre de prolongement, ce manchon étant destiné à être disposé dans un passage traversant, ménagé dans l'une des parois latérales de la fosse à volet, dite "paroi traversée", le moteur, le réducteur et les moyens de transmission étant logés dans un ou plusieurs boîtiers de protection étanches à l'eau, le boitier contenant le moteur et le réducteur, dit "boitier de moteur", étant muni d'un couvercle d'accès et étant destiné à être enterré dans le sol, du côté extérieur de ladite paroi traversée, de façon que ledit couvercle affleure au niveau du sol ou sous le revêtement de sol entourant la piscine.

Conformément à l'invention, le fond du boitier de moteur est situé à un niveau supérieur et distant du niveau de l'arbre du tambour enrouleur.

Selon d'autres caractéristiques avantageuses et non limitatives de l'invention, prises seules ou en combinaison :
- la face supérieure du boîtier de moteur est munie d'un couvercle d'accès, qui lorsqu'il est ouvert permet l'accès par le haut au dit moteur d'entraînement et au motoréducteur,
- l'arbre de sortie du moteur d'entraînement ou du motoréducteur est vertical,
- lesdits moyens de transmission comprennent un arbre vertical, dit "de transmission", muni à son extrémité supérieure de moyens de raccordement à la roue ou arbre de sortie du motoréducteur et cet axe entrainant en rotation un pignon conique d'entrée apte à engrener avec un pignon conique de sortie solidaire de l'extrémité de l'arbre de prolongement, les deux pignons coniques formant un renvoi d'angle,
- l'arbre de transmission est logé dans un boîtier, dit "boitier de transmission", de forme tubulaire, enterré ou destiné à être enterré dans le sol ou dans la paroi traversée,
- les deux pignons coniques et les portions de l'arbre de transmission et de l'axe de raccordement portant ces pignons sont logés dans un boitier, dit "de renvoi d'angle", fixé de manière étanche audit manchon étanche, ce boitier étant enterré ou destiné à être enterré dans le sol,
- le manchon présente un corps tubulaire et deux couvercles d'obturation étanche de ses extrémités, chaque couvercle étant percé d'un orifice central muni d'un coussinet de guidage en rotation de l'arbre de prolongement,
- l'un des couvercles d'obturation du manchon sert également de couvercle d'obturation du boitier de renvoi d'angle,
- le manchon comprend un corps de rallonge, de préférence au moins deux assemblés bout à bout,
- chaque corps de rallonge comprend un corps cylindrique, une couronne annulaire radiale étant disposée à proximité de l'une des extrémités du corps cylindrique, tandis que l'autre extrémité du corps cylindrique présente une collerette évasée présentant un épaulement intérieur dont la forme et les dimensions correspondent à celle de ladite couronne radiale, de sorte que la couronne radiale de l'un des corps de rallonge peut être reçue et fixée contre l'épaulement d'un corps de rallonge contigu,
- le manchon est scellé ou destiné à être scellé dans le passage traversant,
- les couvercles d'obturation du manchon et les éléments constitutifs des moyens de transmission sont agencés de façon à pouvoir être démontés et extraits du côté du manchon donnant sur la fosse à volet de piscine,
- le coussinet de guidage de l'un des couvercles d'obturation du manchon est muni d'une bague d'étanchéité entre l'arbre et ledit couvercle

### PRESENTATION DES FIGURES

D'autres caractéristiques et avantages de l'invention apparaîtront de la description qui va maintenant en être faite, en référence aux dessins annexés, qui en représentent, à titre indicatif mais non limitatif, un mode de réalisation possible.

Sur ces dessins :
- la figure 1 est une vue schématique, en coupe transversale axiale, dans un plan vertical, du tambour enrouleur et de son mécanisme d'entraînement qui est enterré,
- la figure 2 est une vue en perspective du mécanisme d'entraînement du tambour, placé dans ses boîtiers de protection, la terre n'ayant pas été représentée,
- la figure 3 est une vue en perspective éclatée du moteur d'entraînement, du réducteur et du boîtier de moteur dans lequel ils sont logés,
- la figure 4 est une vue en perspective éclatée du boîtier du renvoi d'angle et de l'arbre de transmission,
- la figure 5 est une vue en perspective éclatée d'une partie de l'arbre de prolongement, de son pignon de sortie et du couvercle du boîtier de renvoi d'angle,
- la figure 6 est une vue en coupe verticale axiale du boîtier de renvoi d'angle et du boîtier à sceller,
- la figure 7 est une vue en perspective des éléments de la figure 6,
- la figure 8 est une vue en perspective de l'assemblage de l'extrémité supérieure de l'arbre de transmission avec la roue dentée de sortie du motoréducteur,
- la figure 9 est une vue en perspective du manchon

### DESCRIPTION DETAILLEE

Sur la figure 1, on peut voir une fosse à volet de piscine 1, ménagée à l'extrémité d'une piscine enterrée, à l'intérieur duquel est disposé un tambour enrouleur 2 pour une couverture de piscine 20. Cette fosse à volet est généralement séparée du reste de la piscine par un muret ou une paroi verticale, non visible sur la figure 1.

La fosse à volet 1 est bordée par deux parois latérales verticales opposées 11 et 12, ainsi que par un fond 13. Cette fosse à volet est enterrée dans le sol S.

Cette fosse à volet peut être recouverte d'un film d'étanchéité intérieur L (connu sous la terminologie anglaise de *"linier"*). Le niveau d'eau dans la fosse à volet est représenté par la référence N. En mode de fonctionnement normal de la piscine, le tambour enrouleur 2 est donc destiné à être immergé.

Le tambour enrouleur 2 comprend un axe arbre 21, d'axe horizontal X-X'.

L'une des extrémités de l'axe 21 est reçue dans un palier 22 fixé à la paroi 12.

L'une des parois latérales, ici la paroi 11, est percée d'un passage traversant 110, c'est-à-dire un évidement, de préférence de forme cylindrique, débouchant de part et d'autre de la paroi 11, c'est-à-dire sur sa face intérieure 111 orientée vers la fosse à volet, et sur sa face opposée 112 orientée vers le sol S. La paroi 11 est dénommée "paroi traversée".

Le passage 110 est de préférence coaxial à l'axe X-X'.

Un arbre 3 de prolongement de l'axe 21 est logé à l'intérieur du passage 110. Il est de préférence coaxial à l'axe X-X'.

Enfin, l'installation comprend également un motoréducteur 44 d'entraînement du tambour et des moyens 6 de transmission du mouvement de rotation de l'arbre de sortie du motoréducteur 44, à l'arbre de prolongement 3.

En se reportant à la figure 3, on peut voir un moteur d'entraînement 4, de préférence électrique. Ce moteur 4 est de préférence logé dans un carter 41, ici en deux parties 41 a et 41 b assemblées de part et d'autre d'un joint d'étanchéité 410.

L'arbre de sortie du moteur est référencé 42.

De préférence, bien que cela ne soit pas obligatoire, le moteur électrique est équipé d'un réducteur 43. De façon classique, ce réducteur 43 comprend un jeu de pignons qui assure une démultiplication et donc une réduction de la vitesse et une augmentation du couple entre l'arbre de sortie du moteur 42 et l'arbre de sortie du réducteur 43, (ici la roue dentée 430).

Le réducteur 43 et le moteur électrique 4 forment le motoréducteur 44.

Les pièces constituant le motoréducteur 44 sont logées dans un boîtier 5, dit "boîtier de moteur", étanche à l'eau.

Le boîtier de moteur 5 présente par exemple la forme d'un parallélépipède creux, ouvert sur sa face supérieure, cette ouverture étant de préférence obturée de façon étanche par un couvercle d'accès 50. Le couvercle 50 peut, par exemple, être assemblé au boîtier 5 par des vis non représentées ou par tout autre moyen autorisant son démontage.

Le fond 51 du boîtier 5 est percé d'un orifice 510, qui se prolonge de façon avantageuse par une portion de tube 511. Cet orifice 510 permet le passage d'un arbre de transmission 60 qui sera décrit ultérieurement.

L'arbre 60 est rendu solidaire en rotation de la roue dentée de sortie 430 du motoréducteur 43.

Cet arbre 60 est guidé en rotation au moyen d'un palier de guidage 512. Il s'agit, par exemple, d'un coussinet en matière synthétique à faible coefficient de frottement, dans lequel peut s'emboîter, avec un faible jeu, l'extrémité dudit arbre 60. Le manchon 512 est bordé d'une collerette 513. Le manchon est reçu dans le cylindre 511 et il est retenu en place par la collerette 513 qui repose sur le fond 51 du boîtier 5.

De façon avantageuse, le boîtier 5 est fixé sur la face extérieure de la paroi latérale 11 de la fosse à volet.

Le boîtier 5 est enterré dans le sol S, de préférence de façon que sa face supérieure, et notamment son couvercle 50, affleure au niveau du sol S constitué par le remblai qui entoure la fosse à volet 1. De préférence, il affleure également au niveau ou sensiblement au niveau (à altitude) de la face supérieure de la paroi traversée 11 ou de la margelle (non représentée sur les figures) qui la recouvre. La face supérieure du boitier 5 affleure donc de préférence à "l'arase-bassin".

Le boitier 5 est dimensionné de façon que, lorsqu'il est enterré, son fond 51 soit situé à un niveau (altitude) supérieur et distant du niveau (altitude) de l'axe 21 du tambour enrouleur 2, en d'autres termes le fond 51 est à une distance verticale A de l'axe de rotation X-X'. Le volume de terre à décaisser pour la mise en place de ce boitier est donc bien moindre que celui nécessaire à la formation d'une fosse sèche qui s'étend plus profondément que l'axe X-X'.

En se reportant aux figures 4, 5 et 6, nous allons maintenant décrire les moyens de transmission 6 du mouvement de rotation de l'arbre de sortie 430 du motoréducteur, à l'arbre de prolongement 3.

Ces moyens 6 comprennent un arbre de transmission 60, un pignon conique d'entrée 61 et un pignon conique de sortie 62, les deux pignons 61 et 62 engrenant l'un avec l'autre et formant ensemble un renvoi d'angle.

L'arbre 60 comprend une zone centrale 600, une extrémité supérieure 602 et entre les deux une gorge annulaire 601. L'arbre 60 présente à sa partie inférieure un épaulement 603 et se prolonge par une extrémité inférieure 604 de plus faible diamètre que la zone centrale 600.

L'arbre de sortie du motoréducteur 44 (ici la roue dentée 430) est raccordé à l'extrémité supérieure 602 de l'arbre 60 par des moyens de raccord 40, tels qu'un arbre creux 52 et une clavette non représentée sur la figure mais reçue dans un logement oblong 607 de l'arbre 60, de façon à entrainer cet arbre 60 en rotation. L'arbre 60 n'est par contre pas arrêté en translation selon son axe Z-Z'. Ceci permet une liberté de réglage de la hauteur du boitier 5, selon que l'on souhaite que le couvercle 50 soit apparent ou non et permet également de corriger d'éventuelles erreurs de positionnement du manchon étanche 8 (décrit ultérieurement), dans la paroi traversée 11. Cet agencement est représenté sur la figure 8.

La zone centrale 600 comprend un logement oblong 605, parallèle à l'axe Z-Z'. Le logement 605 est destiné à recevoir une clavette 606.

Le pignon conique 61 est entrainé en rotation par l'arbre 60 à l'aide de la clavette 606. En outre, une vis de serrage 611, dont l'extrémité est reçue dans la gorge 601, permet de bloquer axialement le pignon 61 sur l'arbre 60.

Comme on le voit sur la figure 6, lorsque le pignon 61 est monté sur l'arbre 60, il est positionné à l'intérieur d'un boîtier 7, dit "de renvoi d'angle".

De façon avantageuse, l'arbre 60 est logé de façon étanche dans un boîtier 63, dit "boîtier de transmission", de forme tubulaire (voir figure 2). Ce boîtier 63 est également enterré dans le sol S. Il est avantageusement fixé sur la paroi 11, par exemple par des pattes de fixation 630. Il pourrait également être enterré dans la paroi traversée 11.

Le boîtier 7 présente une paroi latérale épaisse, ayant de préférence la forme d'un cylindre, obturé à l'une de ses extrémités par un fond circulaire 71. La paroi 70 délimite un évidement central 72, à l'intérieur duquel sont logés les pignons 61 et 62 et une partie de l'arbre 60 et de l'arbre de prolongement 3.

De façon avantageuse, la paroi 70 latérale du boîtier de renvoi d'angle 7 est percée de part en part par un orifice 73 débouchant à l'intérieur de l'évidement 72 et par un trou borgne 74 débouchant dans l'évidement 72. L'orifice 73 et le trou borgne 74 sont coaxiaux d'axe Z-Z'. Ils permettent l'arrêt en translation de l'arbre 60 selon l'axe Z-Z'.

L'arbre 60 est guidé en rotation par des paliers de guidage 75, 76 qui sont, par exemple, des coussinets à collerette du même type que le coussinet 512 décrit précédemment.

Les coussinets 75 et 76 sont engagés respectivement dans l'orifice 73 et le trou 74 depuis l'intérieur du boîtier 7. L'extrémité 604 est reçue dans le coussinet 76.

L'arbre de prolongement 3 comprend une extrémité 31 dite "intérieure", car tournée vers la fosse à volet 1. Elle est par exemple de section carrée. L'arbre 3 comprend une extrémité opposée 32, dite "extérieure", orientée vers le boîtier 7.

A son extrémité extérieure 32, l'arbre 3 présente successivement une gorge annulaire 33 apte à recevoir un circlips 34, un évidement oblong 35, parallèle à l'axe X-X' et apte à recevoir une clavette 36 et, enfin, un arrêt en translation, (ou un épaulement ou un circlips) 37.

Le pignon conique de sortie 62 est monté sur l'extrémité extérieure 32 de l'arbre 3. Il est retenu en translation par le circlips 34 et entraîné en rotation avec l'arbre 3 par la clavette 36.

De façon avantageuse, la paroi 70 du boîtier 7 est suffisamment épaisse pour présenter successivement un bord annulaire plan 77 qui se prolonge intérieurement par un épaulement 78, en retrait par rapport au rebord 77, le rebord 77 et l'épaulement 78 s'étendant dans un plan perpendiculaire à l'axe X-X'.

Le boîtier 7 est équipé d'un couvercle d'obturation 79, (représenté sur les figures 5 à 7), vissé contre l'épaulement 78 et ce, de façon étanche.

Le couvercle 79 est avantageusement percé d'un orifice central 791, à l'intérieur duquel est logé un coussinet à collerette 792. L'extrémité extérieure 32 de l'arbre 3 est insérée dans ce coussinet 792 jusqu'à ce que la nervure annulaire 37 vienne en butée contre le couvercle 79.

On notera que l'extrémité intérieure 31 de l'arbre 3 peut être raccordée à l'extrémité de l'axe 21 du tambour enrouleur 2, à l'aide d'une bride de forme appropriée. Cette bride référencée 23 est visible uniquement sur la figure 1. Elle garantit l'entrainement en rotation de l'axe 21 par l'arbre 3.

Un manchon 8 est logé dans le passage traversant 110 de la paroi 11. Ce manchon 8 reçoit l'arbre de prolongement 3. Il va maintenant être décrit plus en détail en référence aux figures 6 et 7.

Dans le mode de réalisation représenté sur les figures, le manchon 8 comprend deux corps de rallonge identiques, référencés 80a et 80b, assemblés bout à bout de façon à couvrir la longueur du passage traversant 110.

Pour autant, en fonction de l'épaisseur de la paroi 11, ce manchon 8 pourrait comprendre un seul corps de rallonge ou plus de deux.

Seul le corps de rallonge 80a va maintenant être décrit en détail. Le corps de rallonge 80b porte les mêmes références numériques majorées de la lettre b.

Le corps de rallonge 80a comprend un corps cylindrique 81 a dont le diamètre intérieur correspond au jeu près au diamètre extérieur du couvercle 79. Le couvercle 79 obture donc le boitier 7 et le manchon 8. Le couvercle 79 de diamètre D1 identique au jeu près au diamètre intérieur des corps 80a et 80b peut être retiré depuis la fosse à volet.

Ce corps 80a présente à proximité de son extrémité externe 82a (c'est-à-dire éloignée de la fosse à volet 1), une couronne annulaire radiale 83a, percée en plusieurs points par des alésages 830a.

L'autre extrémité du corps cylindrique 81 a se termine par une collerette évasée 84a, épaisse, présentant en section radiale la forme d'un L. Cette collerette 84a s'évase progressivement du centre vers l'extérieur en formant plusieurs gradins, de sorte qu'elle présente un premier épaulement annulaire interne 85a, situé dans le prolongement du corps 81a et un deuxième épaulement 86a annulaire de même diamètre externe D que celui de la couronne annulaire 83a. L'épaulement annulaire 86a présente plusieurs alésages taraudés 860a. Sur la face de la collerette 84b située du côté de la fosse à volet, il y a de préférence un joint et une bride pour faire l'étanchéité du liner L (ou de la membrane armée qui le remplace).

Les deux corps de rallonge 80a et 80b sont assemblés, de façon que la couronne annulaire 83b du corps 80b soit plaquée contre l'épaulement 86a du corps 80a.

Ces deux corps sont assemblés à l'aide de plusieurs vis traversant les alésages 830b et les alésages taraudés 860a.

L'assemblage des corps de rallonge 80a et 80b pourrait également être réalisé par collage ou d'autres moyens de fixation.

Le corps 80a est lui-même fixé sur le boîtier 7, par vissage, collage ou tout autre moyen de fixation, les vis passant dans les alésages 830a et des alésages 770 ménagés dans le rebord 77 du boîtier 7.

Enfin, un couvercle 9 permet d'obturer le manchon 8 du côté intérieur de la fosse à volet. Ce couvercle 9 est percé d'un orifice central 90, qui reçoit un coussinet 91, identique à ceux précédemment décrits. Ce coussinet 91 permet le guidage en rotation de l'arbre 3 et reçoit la bague d'étanchéité 95 entre l'arbre 3 et le couvercle 9. Le couvercle 9 présente sur sa face intérieure, tournée vers l'intérieur du corps 80b, un gradin de sorte qu'elle présente une portion 92 de grand diamètre D et une portion 93 de plus petit diamètre, et un épaulement 94 annulaire plan.

Le couvercle 9 présente, dans sa portion 92 de plus grand diamètre, une pluralité d'alésages taraudés 920 d'axes parallèles à l'axe X-X'. Le couvercle 9 est emboîté sur le corps 80b, de façon que son épaulement 94 vienne au contact de l'épaulement 86b et que les alésages 920 soient en regard des alésages 860b. Ceci permet le vissage du couvercle 9 sur le corps 80b, et ce de façon étanche, avec éventuellement un joint d'étanchéité.

Le manchon 8 est destiné à être scellé dans le passage 110.

Selon une autre variante de réalisation non représentée sur les figures, les moyens de transmission 6 pourraient également être une chaîne ou une courroie crantée placées également dans un boîtier de protection enterré dans le sol. L'axe du moteur 4 serait alors horizontal et la courroie ou chaîne permettrait de relier un pignon non conique remplaçant le pignon 62 à un pignon placé sur l'arbre de sortie du motoréducteur.

Selon une autre variante de réalisation, les boitiers 5, 63 et 7 pourraient être d'un seul tenant. Grâce à la présence des boîtiers 5, 63 et 7 enterrés, on comprend aisément qu'il n'est plus nécessaire de creuser une fosse sèche à côté de la fosse à volet 1 de la piscine, comme dans les installations connues de l'état de la technique. Il suffit simplement de retirer une faible quantité de remblai à côté de la paroi 11, de positionner lesdits boîtiers, puis de les enterrer de nouveau. Dans le cas des piscines en construction, il n'est pas nécessaire de retirer le remblai.

Par ailleurs, la présence du couvercle 50 permet un accès aisé par le haut au moteur 4, s'il est nécessaire d'intervenir sur celui-ci pour le changer ou le réparer. En effet, le motoréducteur 44 est 'élément de l'installation qui nécessite le plus d'entretien.

De plus, s'il est nécessaire d'intervenir sur les moyens de transmission 6, il suffit de retirer le couvercle 9 en dévissant les vis qui le retiennent au manchon 8. On peut alors dévisser le couvercle 79 du boîtier 7, retirer l'arbre 3, le couvercle 79 et le pignon conique 62.

L'opérateur a alors accès à l'intérieur du boîtier 7 de renvoi d'angle, où il peut retirer la vis de pression 611, faire coulisser l'arbre 6 vers le haut et récupérer le pignon 61, la clavette 606 et les coussinets 75, 76, 792 et 91 depuis l'intérieur du boîtier 7 et les sortir par la fosse à volet 1.

L'ensemble des pièces peut donc être réparé ou dépanné si besoin est, sans qu'il soit nécessaire de déterrer les boîtiers 5, 63 et 7.

## Revendications

1. Dispositif d'entraînement d'un tambour enrouleur (2) pour couverture de piscine (20), ce tambour (2) étant destiné à être disposé entre deux parois latérales (11, 12) d'une fosse à volet de piscine (1), perpendiculairement à celles-ci, ledit dispositif d'entraînement comprenant : -un moteur d'entraînement (4) dudit tambour (2), éventuellement muni d'un réducteur (43), -des moyens de transmission (6) du mouvement de rotation de l'arbre de sortie du moteur d'entraînement (4) ou du réducteur (43), à un arbre(3) dit "de prolongement", solidaire de l'axe (21) du tambour enrouleur, -un manchon (8) étanche à l'eau recevant ledit arbre de prolongement, ce manchon étant destiné à être disposé dans un passage traversant (110), ménagé dans l'une des parois latérales (11) de la fosse à volet, dite "paroi traversée", le moteur (4), le réducteur (43) et les moyens de transmission (6) étant logés dans un ou plusieurs boîtiers de protection (5, 63, 7), étanches à l'eau, le boîtier (5) contenant le moteur (4) et le réducteur (43), dit "boîtier de moteur", étant muni d'un couvercle d'accès (50) et étant destiné à être enterré dans le sol, du côté extérieur de ladite paroi traversée (11), de façon que ledit couvercle affleure au niveau du sol ou sous le revêtement de sol entourant la piscine, ce dispositif étant **caractérisé en ce que** le fond (51) du boîtier de moteur (5) est situé à un niveau supérieur et distant du niveau de l'arbre (21) du tambour enrouleur (2).

2. Installation de couverture de piscine, pour piscine enterrée dans le sol, comprenant :- une fosse à volet (1) à l'intérieur de laquelle est disposé un tambour enrouleur (2) pour couverture de piscine (20), ce tambour (2) étant disposé entre deux parois latérales (11, 12) de ladite fosse à volet (1) perpendiculairement à celles-ci,- un moteur d'entraînement (4) dudit tambour (2), éventuellement muni d'un réducteur (43),- des moyens de transmission (6) du mouvement de rotation de l'arbre de sortie du moteur d'entraînement (4) ou du réducteur (43), à un arbre (3), dit "de prolongement", solidaire de l'axe (21) du tambour enrouleur,- un manchon (8) étanche à l'eau, disposé dans un passage traversant (110), ménagé dans l'une des parois latérales (11) de la fosse à volet, dite "paroi traversée", l'arbre de prolongement (3) étant logé dans ce manchon (8),le moteur (4), le réducteur (43) et les moyens de transmission (6) étant logés dans un ou plusieurs boîtiers de protection (5, 63, 7) étanches à l'eau, le boîtier (5) contenant le moteur (4) et le réducteur (43), dit "boîtier de moteur", étant muni d'un couvercle d'accès (50), ce boîtier de moteur (5) étant enterré dans le sol du côté extérieur de ladite paroi traversée (11), de façon que ledit couvercle (50) affleure au niveau du sol, ou sous le revêtement de sol entourant la piscine, cette installation étant **caractérisée en ce que** le fond (51) du boîtier de moteur (5) est situé à un niveau supérieur et distant du niveau de l'arbre (21) du tambour enrouleur (2).

3. Installation ou dispositif selon la revendication 1 ou 2, caractérisé(e) en ce que la face supérieure du boîtier de moteur (5) est munie d'un couvercle d'accès (50), qui lorsqu'il est ouvert permet l'accès par le haut au dit moteur d'entraînement (4) et au motoréducteur (43).

4. Installation ou dispositif selon l'une des revendications précédentes, caractérisé(e) en ce que l'arbre de sortie du moteur d'entraînement (4) ou du motoréducteur (43) est vertical.

5. Installation ou dispositif selon l'une des revendications précédentes, caractérisé(e) en ce que lesdits moyens de transmission (6) comprennent un arbre vertical (60), dit "de transmission", muni à son extrémité supérieure (602) de moyens de raccordement (40) à la roue ou arbre de sortie (430) du motoréducteur (43) et cet axe (6) entrainant en rotation un pignon conique d'entrée (61) apte à engrener avec un pignon conique de sortie (62) solidaire de l'extrémité de l'arbre de prolongement (3), les deux pignons coniques (61, 62) formant un renvoi d'angle.

6. Installation ou dispositif selon la revendication 5, caractérisé(e) en ce que l'arbre de transmission (60) est logé dans un boîtier (63), dit "boitier de transmission", de forme tubulaire, enterré ou destiné à être enterré dans le sol ou dans la paroi traversée.

7. Installation ou dispositif selon la revendication 5 ou 6, caractérisé(e) en ce que les deux pignons coniques (61, 62) et les portions de l'arbre de transmission (6) et de l'axe de raccordement (3) portant ces pignons sont logés dans un boitier (7), dit "de renvoi d'angle", fixé de manière étanche audit manchon étanche (8), ce boitier (7) étant enterré ou destiné à être enterré dans le sol.

8. Installation ou dispositif selon l'une des revendications précédentes, caractérisé(e) en ce que le manchon (8) présente un corps tubulaire (81 a, 81 b) et deux couvercles (79, 9) d'obturation étanche de ses extrémités, chaque couvercle (79, 9) étant percé d'un orifice central (791, 90) muni d'un coussinet (792, 91) de guidage en rotation de l'arbre de prolongement (3).

9. Installation ou dispositif selon les revendications 7 et 8, caractérisé(e) en ce que l'un des couvercles d'obturation (79, 9) du manchon (8) sert également de couvercle d'obturation du boitier de renvoi d'angle (7).

10. Installation ou dispositif selon l'une des revendications précédentes, caractérisé(e) en ce que le manchon (8) comprend un corps de rallonge (80a, 80b), de préférence au moins deux assemblés bout à bout.

11. Installation ou dispositif selon la revendication précédente, caractérisé(e) en ce que chaque corps de rallonge (80a, 80b) comprend un corps cylindrique (81 a, 81b), une couronne annulaire radiale (83a, 83b) étant disposée à proximité de l'une des extrémités du corps cylindrique, tandis que l'autre extrémité du corps cylindrique présente une collerette évasée (84a, 84b) présentant un épaulement intérieur (86a, 86b) dont la forme et les dimensions correspondent à celle de ladite couronne radiale (83a, 83b), de sorte que la couronne radiale (83b) de l'un (80b) des corps de rallonge peut être reçue et fixée contre l'épaulement (86a) d'un corps de rallonge contigu (80a).

12. Installation ou dispositif selon l'une des revendications précédentes, caractérisé(e) en ce que le manchon (8) est scellé ou destiné à être scellé dans le passage traversant (110).

13. Installation ou dispositif selon la revendication 8 et l'une des revendications précédentes, caractérisé(e) en ce que les couvercles d'obturation (79, 9) du manchon (8) et les éléments constitutifs des moyens de transmission (6) sont agencés de façon à pouvoir être démontés et extraits du côté du manchon donnant sur la fosse à volet de piscine.

14. Installation ou dispositif selon la revendication 8, 9 ou 13, caractérisé(e) en ce que le coussinet (91) de l'un (9) des couvercles d'obturation du manchon (8) est muni d'une bague d'étanchéité (95) entre l'arbre de prolongement (3) et ledit couvercle (9).

## Patentansprüche

1. Antriebsvorrichtung einer Wickeltrommel (2) für Schwimmbeckenabdeckung (20), wobei diese Trommel (2) dazu bestimmt ist, zwischen zwei Seitenwänden (11, 12) einer Schwimmbeckengrube (1) mit Abdeckung senkrecht zu diesen angeordnet zu sein, wobei die Antriebsvorrichtung umfasst:
- einen Antriebsmotor (4) der Trommel (2), eventuell ausgestattet mit einem Getriebe (43),
- Übertragungsmittel (6) der Rotationsbewegung der Ausgangswelle des Antriebsmotors (4) oder des Getriebes (43) auf eine sogenannte "Verlängerungswelle" (3), die mit der Achse (21) der Wickeltrommel fest verbunden ist,
- eine wasserdichte Muffe (8), die die Verlängerungswelle aufnimmt, wobei diese Muffe dazu bestimmt ist, in einem Durchgang (110) angeordnet zu sein, der in einer der Seitenwände (11), bezeichnet als "durchquerte Wand", der Grube mit Abdeckung ausgebildet ist, wobei der Motor (4), das Getriebe (43) und die Übertragungsmittel (6) in einem oder mehreren wasserdichten Schutzgehäusen (5, 63, 7) untergebracht sind, wobei das Gehäuse (5), bezeichnet als "Motorgehäuse", das den Motor (4) und das Getriebe (43) enthält, mit einem Zugangsdeckel (50) ausgestattet ist und dazu bestimmt ist, an der Außenseite der durchquerten Wand (11) derart in den Boden eingelassen zu sein, dass der Deckel auf Ebene des Bodens oder unter der Bodenabdeckung, die das Schwimmbecken umgibt, bündig ist, wobei diese Vorrichtung **dadurch gekennzeichnet ist, dass** sich der Boden (51) des Motorgehäuses (5) auf einer höheren und von der Ebene der Welle (21) der Wickeltrommel (2) beabstandeten Ebene befindet.

2. Schwimmbeckenabdeckungsinstallation für ein in den Boden eingelassenes Schwimmbecken, umfassend:
- eine Grube mit Abdeckung (1), in deren Innern eine Wickeltrommel (2) für Schwimmbeckenabdeckung (20) angeordnet ist, wobei diese Trommel (2) zwischen zwei Seitenwänden (11, 12) der Grube mit Abdeckung (1) senkrecht zu diesen angeordnet ist,
- einen Antriebsmotor (4) der Trommel (2), eventuell ausgestattet mit einem Getriebe (43),
- Übertragungsmittel (6) der Rotationsbewegung der Ausgangswelle des Antriebsmotors (4) oder des Getriebes (43) auf eine sogenannte "Verlängerungswelle" (3), die mit der Achse (21) der Wickeltrommel fest verbunden ist,
- eine wasserdichte Muffe (8), die in einem Durchgang (110) angeordnet ist, der in einer der Seitenwände (11), bezeichnet als "durchquerte Wand", der Grube mit Abdeckung ausgebildet ist, wobei die Verlängerungswelle (3) in dieser Muffe (8) untergebracht ist, wobei der Motor (4), das Getriebe (43) und die Übertragungsmittel (6) in einem oder mehreren wasserdichten Schutzgehäusen (5, 63, 7) untergebracht sind, wobei das Gehäuse (5), bezeichnet als "Motorgehäuse", das den Motor (4) und das Getriebe (43) enthält, mit einem Zugangsdeckel (50) ausgestattet ist, wobei dieses Motorgehäuse (5) auf der Außenseite der durchquerten Wand (11) derart in den Boden eingelassen ist, dass der Deckel (50) auf Ebene des Bodens oder unter der Bodenabdeckung, die das Schwimmbecken umgibt, bündig ist, wobei diese Installation **dadurch gekennzeichnet ist, dass** sich der Boden (51) des Motorgehäuses (5) auf einer höheren und von der Ebene der Welle (21) der Wickeltrommel (2) beabstandeten Ebene befindet.

3. Installation oder Vorrichtung nach Anspruch 1 oder 2, **dadurch gekennzeichnet, dass** die Oberseite des Motorgehäuses (5) mit einem Zugangsdeckel (50) ausgestattet ist, der, wenn er geöffnet ist, den Zugang von oben zum Antriebsmotor (4) und zum Getriebemotor (43) erlaubt.

4. Installation oder Vorrichtung nach einem der vorangehenden Ansprüche, **dadurch gekennzeichnet, dass** die Ausgangswelle des Antriebsmotors (4) oder des Getriebemotors (43) vertikal ist.

5. Installation oder Vorrichtung nach einem der vorangehenden Ansprüche, **dadurch gekennzeichnet, dass** die Übertragungsmittel (6) eine vertikale Welle (60), bezeichnet als "Übertragung", umfassen, die an ihrem oberen Ende (602) mit Verbindungsmitteln (40) mit dem Rad oder der Ausgangswelle (430) des Getriebemotors (43) ausgestattet ist und wobei diese Achse (6) ein konisches Eingangszahnrad (61) rotierend antreibt, das imstande ist, in ein konisches Ausgangszahnrad (62) einzugreifen, das mit dem Ende der Verlängerungswelle (3) fest verbunden ist, wobei die zwei konischen Zahnräder (61, 62) ein Winkelgetriebe bilden.

6. Installation oder Vorrichtung nach Anspruch 5, **dadurch gekennzeichnet, dass** die Übertragungswelle (60) in einem rohrförmigen Gehäuse (63), bezeichnet als "Übertragungsgehäuse", untergebracht ist, das in den Boden eingelassen ist oder dazu bestimmt ist, in den Boden oder in die durchquerte Wand eingelassen zu sein.

7. Installation oder Vorrichtung nach Anspruch 5 oder 6, **dadurch gekennzeichnet, dass** die zwei konischen Zahnräder (61, 62) und die Abschnitte der Übertragungswelle (6) und der Verbindungsachse (3), welche diese Zahnräder tragen, in einem Gehäuse (7), bezeichnet als "Winkelgetriebegehäuse", untergebracht sind, das dicht an der dichten Muffe (8) befestigt ist, wobei dieses Gehäuse (7) in den Boden eingelassen ist oder dazu bestimmt ist, in den Boden eingelassen zu sein.

8. Installation oder Vorrichtung nach einem der vorangehenden Ansprüche, **dadurch gekennzeichnet, dass** die Muffe (8) einen rohrförmigen Körper (81a, 81b) und zwei an ihren Enden dichte Verschlussdeckel (79, 9) aufweist, wobei jeder Deckel (79, 9) von einer zentralen Öffnung (791, 90) durchbrochen ist, die mit einem Rotationsführungslager (792, 91) der Verlängerungswelle (3) ausgestattet ist.

9. Installation oder Vorrichtung nach den Ansprüchen 7 und 8, **dadurch gekennzeichnet, dass** einer der Verschlussdeckel (79, 9) der Muffe (8) ebenfalls als Verschlussdeckel des Winkelgetriebegehäuses (7) dient.

10. Installation oder Vorrichtung nach einem der vorangehenden Ansprüche, **dadurch gekennzeichnet, dass** die Muffe (8) einen, vorzugsweise mindestens zwei miteinander verbundene Verlängerungskörper (80a, 80b), umfasst.

11. Installation oder Vorrichtung nach vorangehendem Anspruch, **dadurch gekennzeichnet, dass** jeder Verlängerungskörper (80a, 80b) einen zylindrischen Körper (81a, 81b) umfasst, wobei ein radialer ringförmiger Kranz (83a, 83b) in der Nähe eines der Enden des zylindrischen Körpers angeordnet ist, wogegen das andere Ende des zylindrischen Körpers einen erweiterten Kragen (84a, 84b) aufweist, aufweisend einen inneren Absatz (86a, 86b), dessen Form und Abmessungen denen des radialen Kranzes (83a, 83b) entsprechen, so dass der radiale Kranz (83b) eines (80b) der Verlängerungskörper auf dem Absatz (86a) eines angrenzenden Verlängerungskörpers (80a) empfangbar und fixierbar ist.

12. Installation oder Vorrichtung nach einem der vorangehenden Ansprüche, **dadurch gekennzeichnet, dass** die Muffe (8) im Durchgang (110) eingelassen ist oder bestimmt ist, eingelassen zu sein.

13. Installation oder Vorrichtung nach Anspruch 8 und einem der vorangehenden Ansprüche, **dadurch gekennzeichnet, dass** die Verschlussdeckel (79, 9) der Muffe (8) und die Elemente, die die Übertragungsmittel (6) bilden, derart ausgebildet sind, dass sie von der Seite der Muffe, die zur Schwimmbeckengrube mit Abdeckung zeigt, demontier- und entfernbar sind.

14. Installation oder Vorrichtung nach Anspruch 8, 9 oder 13, **dadurch gekennzeichnet, dass** das Lager (91) einer (9) der Verschlussdeckel der Muffe (8) mit einem Dichtungsring (95) zwischen der Verlängerungswelle (3) und dem Deckel (9) ausgestattet ist.

## Claims

1. A device for driving a wind-up drum (2) for swimming pool cover (20), this drum (2) being intended to be positioned between two side walls (11, 12) of a swimming pool cover pit (1), perpendicular to the latter, said driving element comprising:
- a motor (4) for driving said drum (2), optionally provided with a reducer gear (43),
- means (6) for transmitting the rotary movement of the output shaft of the driving motor (4) or of the reducer gear (43), to a so-called "extension" shaft (3) secured to the axis (21) of the wind-up drum,
- a waterproof sleeve (8) receiving said extension shaft, this sleeve being intended to be positioned in a passageway (110) made in one of the side walls (11) of the cover pit, a so-called "crossed wall", the motor (4), the reducer gear (43) and the transmission means (6) being housed in one or several waterproof protective casings (5, 63, 7), the casing (5) containing the motor (4) and the reducer gear (43), a so-called "motor casing", being provided with an access lid (50) and intended to be buried in the ground, on the outer side of said crossed wall (11), so that said lid is flush with the ground level or under the flooring surrounding the swimming pool, this device being **characterized in that** the bottom (51) of the motor casing (5) is located at an upper level and at a distance from the level of the shaft (21) of the wind-up drum (2).

2. An installation for swimming pool cover, for a swimming pool buried in the ground, comprising:
- a cover pit (1) inside which is positioned a wind-up drum (2) for swimming pool cover (20), this drum (2) being positioned between two side walls (11, 12) of said cover pit (1) perpendicularly to the latter,
- a motor (4) for driving said drum (2), optionally provided with a reducer gear (43),
- means (6) for transmitting the rotary movement of the output shaft of the driving motor (4) or of the reducer gear (43) to a so-called "extension" shaft (3) secured to the axis (21) of the wind-up drum,
- a waterproof sleeve (8) positioned in a passageway (110) made in one of the side walls (11) of the cover pit, a so-called "crossed wall", the extension shaft (3) being housed in this sleeve (8), the motor (4), the reducer gear (43) and the transmission means (6) being housed in one or several waterproof protective casings (5, 63, 7), the casing (5) containing the motor (4) and the reducer gear (43), a so-called "motor casing", being provided with an access lid (50), this motor casing (5) being buried in the ground, on the outer side of said crossed wall (11), so that said lid (50) is flush with the ground level or under the flooring surrounding the swimming pool, this installation being **characterized in that** the bottom (51) of the motor casing (5) is located at an upper level and at a distance from the level of the shaft (21) of the wind-up drum (2).

3. The installation or device according to claim 1 or 2, **characterized in that** the upper face of the motor casing (5) is provided with an access lid (50), which when it is open allows access from the top to said driving motor (4) and to the geared motor (43).

4. The installation or device according to one of the preceding claims, **characterized in that** the output shaft of the driving motor (4) or of the geared motor (43) is vertical.

5. The installation or device according to one of the preceding claims, **characterized in that** said transmission means (6) comprise a vertical shaft (60), a so-called "transmission shaft", provided at its upper end (602) with means (40) for connecting to the wheel or output shaft (430) of the geared motor (43) and this axis (6) driving into rotation an input bevel gear (61) able to mesh with an output bevel gear (62) secured to the end of the extension shaft (3), both bevel gears (61, 62) forming an angle gear.

6. The installation or device according to claim 5, **characterized in that** the transmission shaft (60) is housed in a casing (63), a so-called "transmission casing", of a tubular shape, buried or intended to be buried in the ground or in the crossed wall.

7. The installation or device according to claim 5 or 6, **characterized in that** both bevel gears (61, 62) and the portions of the transmission shaft (6) and of the connecting axis (3) bearing these bevel gears are housed in a casing (7), a so-called "angled casing", sealably attached to said sealed sleeve (8), this casing (7) being buried or intended to be buried in the ground.

8. The installation or device according to one of the preceding claims, **characterized in that** the sleeve (8) has a tubular body (81a, 81b) and two lids (79, 9) for sealed obturation of its ends, each lid (79, 9) being pierced with a central orifice (791, 90) provided with a bearing (792, 91) for guiding in rotation the extension shaft (3).

9. The installation or device according to claims 7 and 8, **characterized in that** one of the obturation lids (79, 9) of the sleeve (8) is also used as an obturation lid for the angled casing (7).

10. The installation or device according to one of the preceding claims, **characterized in that** the sleeve (8) comprises an extension body (80a, 80b), preferably at least two assembled end-to-end.

11. The installation or device according the preceding claim, **characterized in that** each extension body (80a, 80b) comprises a cylindrical body (81a, 81b), a radial ring-shaped crown (83a, 83b) being positioned in proximity to one of the ends of the cylindrical body, while the other end of the cylindrical body has a flared collar (84a, 84b) having an inner shoulder (86a, 86b), the shape and dimensions of which correspond to that of said radial crown (83a, 83b), so that the radial crown (83b) of one (80b) of the extension bodies may be received and attached against the shoulder (86a) of a contiguous extension body (80a).

12. The installation or device according to one of the preceding claims, **characterized in that** the sleeve (8) is sealed or intended to be sealed in the passageway (110).

13. The installation or device according to claim 8 and to one of the preceding claims, **characterized in that** the obturation lids (79, 9) of the sleeve (8) and the constitutive elements of the transmission means (6) are laid out so as to be able to be disassembled and extracted on the side of the sleeve overlooking the swimming pool cover pit.

14. The installation or device according to claim 8, 9 or 13, **characterized in that** the bearing (91) of one (9) of the obturation lids of the sleeve (8) is provided with a sealing ring (95) between the extension shaft (3) and said lid (9).
